# EUROPÄISCHE PATENTSCHRIFT

(11) **EP 2 284 082 B1**
(45) Veröffentlichungstag und Bekanntmachung des Hinweises auf die Patenterteilung: **07.05.2014**
(21) Anmeldenummer: 10006427.8
(22) Anmeldetag: 21.06.2010
(51) Int. Cl.: B65B 11/26, B65B 51/22

(54) **Verfahren zum Verpacken von Produkten**
Method for packaging products
Procédé d'emballage de produits

(30) Priorität: 14.08.2009 DE 102009037667
(43) Veröffentlichungstag der Anmeldung: 16.02.2011
(73) Patentinhaber: ALPMA Alpenland Maschinenbau GmbH, 83543 Rott am Inn (DE)
(72) Erfinder: Glas, Franz, 83543 Rott am Inn (DE); Föstl, Walter, 83564 Soyen (DE)
(74) Vertreter: Manitz, Finsterwald & Partner GbR

(56) Entgegenhaltungen:
- DE-A1-102004 055 007
- JP-A- 2004 248 637

## Beschreibung

Die Erfindung betrifft ein Verfahren zum Verpacken von Produkten, insbesondere von feuchten Produkten, bei dem ein flächiges Verpackungsmaterial unter Ausbildung von Faltlinien derart an den Außenflächen eines Produktes positioniert ist bzw. wird, dass dieses vom Verpackungsmaterial vollständig umschlossen ist, wobei das Verpackungsmaterial zunächst angrenzend an einen Unterseitenbereich derart unter Ausbildung von Seiten- und Stirnflächenbereichen gefaltet wird, dass ein einseitig offenes Behältnis entsteht.

Derartige Verfahren sind aus dem Stand der Technik bekannt und werden eingesetzt, Produkte oder Stückgüter unterschiedlichster Art zumindest weitgehend automatisiert mit Papier oder Folie zu verpacken, um sie dann im verpackten Zustand zum Verkauf anbieten zu können.

Nachteilig an diesen Verfahren, die beispielsweise auch für das Verpacken von Butterstücken, Frischkäse oder anderen pastösen Produkten eingesetzt werden, sind insbesondere zwei Aspekte, die darauf zurückzuführen sind, dass das Verpackungsmaterial durch Faltvorgänge lediglich an die Außenflächen eines Produktes angelegt wird, ohne dabei in irgendeiner Weise versiegelt zu werden. Dies führt zum einen dazu, dass sich ein Käufer eines derart verpackten Produktes niemals sicher sein kann, dass die Verpackung nicht vor dem Verkauf von Unbefugten geöffnet und wieder verschlossen wurde und auf diese Weise eventuell eine Verunreinigung des Produktes stattgefunden hat. Zum anderen ist beim Verpacken von feuchten Produkten, beispielsweise von Frischkäse, die Gefahr gegeben, dass Flüssigkeit, insbesondere Molke, aus der Verpackung austritt, da durch die bekannten Faltverpackungen kein tropfdichtes Verschließen des Produktes mit Verpackungsmaterial erreicht werden kann.

Eine Aufgabe der Erfindung besteht dementsprechend darin, ein Verfahren der eingangs genannten Arten derart weiterzuentwickeln, dass mit möglichst geringem wirtschaftlichen Aufwand zumindest weitgehend tropfdichte Faltverpackungen erzeugt werden können, wobei insbesondere ein weitestgehend automatisierter Verpackungsvorgang möglich sein soll.

Erfindungsgemäß wird diese Aufgabe durch die Merkmale des Anspruchs 1 und insbesondere dadurch gelöst,
dass Abschnitte des Verpackungsmaterials, die im Bereich einander gegenüberliegender Produkt-Seitenflächen über den Rand des einseitig offenen Behältnisses überstehen, unter Bedeckung der Produkt-Oberseite des Produktes so weit aufeinander zu gefaltet werden, bis sie sich berühren, um dann in einem ersten Siegelbereich miteinander versiegelt zu werden, und
dass in einem zweiten und dritten Siegelbereich Abschnitte des Verpackungsmaterials, die im Bereich einander gegenüberliegender Stirnflächenbereiche vom Produkt nach außen abstehen, mit solchen Bereichen des Verpackungsmaterials versiegelt werden, die vom Oberseitenbereich und von den Seitenflächenbereichen des Verpackungsmaterials vom Produkt nach außen abstehen.

Erfindungsgemäß werden also unterschiedliche Siegelbereiche vorgesehen, die so angeordnet werden, dass sie aneinander angrenzen und/oder einander überschneiden, so dass sich letztlich eine vollständige Versiegelung der Verpackung ergibt. Dadurch wird einerseits erreicht, dass aus der Verpackung keine Feuchtigkeit und insbesondere bei der Verpackung von Frischkäse keine Mölke austreten kann. Andererseits wird sichergestellt, dass die Verpackung nur geöffnet werden kann, wenn sie gleichzeitig zerstört wird, so dass ein Käufer bei unversehrter Verpackung davon ausgehen kann, dass die Verpackung nach dem werksseitigen Verpackungsvorgang nicht von Unbefugten geöffnet wurde.

Der erfindungsgemäße erste Siegelbereich, bei dem Abschnitte des Verpackungsmaterials, die im Bereich einander gegenüberliegender Seitenflächen über den Rand des einseitig offenen Behältnisses überstehen, miteinander versiegelt werden, kann beispielsweise durch ein Verfahren gemäß der deutschen Patentanmeldung DE 10 2004 055 007.7 der Anmelderin erzeugt werden. Durch dieses Verfahren wird sichergestellt, dass sich das Produkt ohne Kontaminationen verpacken lässt und dass das Verpackungsmaterial möglichst vollflächig unter Vermeidung von störenden Lufteinschlüssen an der Produkt-Oberseite anliegt. Alternativ ist es jedoch ebenso denkbar, andere Verfahren zur Erzeugung des ersten Siegelbereichs einzusetzen.

Zusätzlich zum ersten Siegelbereich werden erfindungsgemäß noch ein zweiter und ein dritter Siegelbereich erzeugt. Im Unterschied zum ersten Siegelbereich verlaufen der zweite und dritte Siegelbereich nicht entlang der Oberseite des Produktes, sondern im Bereich von dessen Stirnflächen. Eine bevorzugte Variante zur Erzeugung des zweiten und dritten Siegelbereichs wird nachfolgend noch näher erörtert.

Wenn im Rahmen dieser Anmeldung von einem Unterseiten-, Seitenflächen-, Stirnflächen- oder Oberseitenbereich des Verpackungsmaterials die Rede ist, ist hiermit immer derjenige Bereich des Verpackungsmaterials genannt, der bei einem fertig verpackten Produkt direkt an der entsprechenden Seite des Produktes anliegt. Insofern entsprechen die Abmessungen der Seitenflächenbereiche des Verpackungsmaterials den Abmessungen der Produkt-Seitenflächen, die Abmessungen des Unterseitenbereichs den Abmessungen der Produkt-Unterseite, die Abmessungen des Oberseitenbereichs den Abmessungen der Produkt-Oberseite und die Abmessungen der Stirnflächenbereiche den Abmessungen der Produkt-Stirnflächen. Im Unterschied zu diesen unterschiedlichen Bereichen des Verpackungsmaterials werden im Rahmen dieser Anmeldung die Begriffe Produkt-Seitenfläche, Produkt-Stirnfläche, Produkt-Oberseite und Produkt-Unterseite für die unterschiedlichen Oberflächenbereiche des zu verpackenden Produktes verwendet.

Bevorzugt wird erfindungsgemäß ein quader- oder würfelförmiges Produkt verpackt, es sind jedoch auch andere Produktformen denkbar, insbesondere z.B. Prismenformen mit sechseckiger oder achteckiger Grundfläche. In diesem Fall bestehen die Produkt-Seitenflächen bzw. die Produkt-Stirnflächen dann zumindest teilweise aus mehreren Flächen, die aneinander angrenzen und sich in unterschiedlichen Ebenen befinden. Grundsätzlich ist es im Rahmen der Erfindung somit nicht zwingend, dass sich die einzelnen Seiten- und/oder Stirnflächenbereiche innerhalb einer einzigen Ebene erstrecken.

Vor Durchführung der erfindungsgemäßen Siegelvorgänge wird das Verpackungsmaterial, wie eingangs bereits erläutert, derart gefaltet, dass sich ein einseitig offenes Behältnis ergibt. Dieses Falten kann zum einen dann erfolgen, wenn sich das Produkt bereits auf dem Verpackungsmaterial befindet, so wie dies z.B. in der bereits erwähnten Anmeldung DE-A-10 2004 055007.7 beschrieben ist, oder das Produkt kann nach dem Faltvorgang in das einseitig offene Behältnis eingebracht, insbesondere eingespritzt werden.

Die drei erfindungsgemäßen Siegelbereiche können in beliebiger Reihenfolge erzeugt werden, insbesondere ist es möglich, den zweiten und den dritten Siegelbereich zu erzeugen, bevor der erste Siegelbereich erzeugt wurde. Bevorzugt ist es allerdings, wenn zuerst der erste Siegelbereich und anschließend dann der zweite und der dritte Siegelbereich erzeugt werden. Die Erzeugung des zweiten und dritten Siegelbereichs kann dabei vorzugsweise gleichzeitig erfolgen.

Die Ausbildung der letztlich eine tropfdichte Verpackung schaffenden zweiten und dritten Siegelbereiche wird dadurch möglich, dass Bereiche des Verpackungsmaterials, die über dessen Stirnflächenbereiche überstehen, vom Produkt nach außen abstehen und nicht wie bei aus dem Stand der Technik bekannten Faltverpackungen nach innen auf die Oberfläche des Produktes gefaltet werden. Diese nach außen abstehenden Bereiche können dann nämlich dafür verwendet werden, mit anderen Bereichen des Verpackungsmaterials versiegelt zu werden, die vom Oberseitenbereich und vom Seitenflächenbereich des Verpackungsmaterials vom Produkt nach außen abstehen.

Besonders bevorzugt ist es, wenn sich der zweite Siegelbereich entlang dreier Seiten des einen Stirnflächenbereichs erstreckt, wobei diese drei Seiten an den Oberseitenbereich und die zwei Seitenflächenbereiche angrenzen. Ebenso kann sich dann der dritte Siegelbereich entlang dreier Seiten des anderen Stirnflächenbereichs erstrecken, wobei auch diese drei Seiten an den Oberseitenbereich und die zwei Seitenflächenbereiche angrenzen. Bei denjenigen Seiten der Stirnflächenbereiche, die dem zweiten und dritten Siegelbereich zugeordnet sind, handelt es sich also um diejenigen Seiten, mit denen die Stirnflächenbereiche des Verpackungsmaterials nicht an den Unterseitenbereich des Verpackungsmaterials angrenzen, was sinnvoll ist, da die Stirnflächenbereiche ohnehin durch eine Faltlinie tropfdicht mit dem Unterseitenbereich des Verpackungsmaterials verbunden sind, so dass dort kein Siegeln erforderlich ist.

Somit wird durch die Erzeugung der zweiten und dritten Siegelbereiche erreicht, dass an den einander gegenüberliegenden Produkt-Stirnflächen jeweils eine komplett umlaufende tropfdichte Verbindung zu angrenzenden Bereichen des Verpackungsmaterials erzeugt wird, so dass gemeinsam mit dem entlang der Produkt-Oberseite verlaufenden ersten Siegelbereich eine insgesamt tropfdichte Verpackung erhältlich ist.

Das Verpackungsmaterial besitzt bevorzugt vor den Faltvorgängen in einer ersten Richtung eine Länge, die größer ist als das Doppelte der Summe aus der Breite und der Höhe des Produktes. In einer zweiten, senkrecht zur ersten Richtung verlaufenden Richtung besitzt das Verpackungsmaterial vorteilhafterweise eine Länge, die größer ist als die Summe aus der Länge und der doppelten Höhe des Produktes. Durch diese Abmessungen wird erreicht, dass nach dem Bedecken der Produkt-Oberseite durch das Verpackungsmaterial in allen benötigten Richtungen noch ausreichend Verpackungsmaterial vom Produkt absteht, welches erfindungsgemäß miteinander versiegelt werden kann. Es wird hier also gezielt ein gewisses Übermaß an Verpackungsmaterial zur Verfügung gestellt, um die Siegelbereiche erzeugen zu können.
Zudem wird es durch die genannten Abmessungen des Verpackungsmaterials möglich, dieses zu einem oben offenen Behältnis zu falten, welches das zu verpackende Produkt komplett aufnehmen kann. Bei bestimmten, aus dem Stand der Technik bekannten Verpackungen (z.B. Butterverpackungen mit Stirnseitenfaltung) ist dies beispielsweise nicht möglich, da dort zur Bedeckung der Produkt-Stirnflächen Verpackungsmaterial von der Produkt-Oberseite und von der Produkt-Unterseite auf die Produkt-Stirnfläche gefaltet werden muss. Dies ist erfindungsgemäß nicht nötig, da durch ein nach oben erfolgendes Falten des Stirnflächenbereichs ausgehend vom Unterseitenbereich des Verpackungsmaterials bereits eine vollständige Bedeckung der Produkt-Stirnflächen erzielbar ist.

Besonders vorteilhaft ist es, wenn nach der Erzeugung des einseitig offenen Behältnisses und vor Versiegelung der zweiten und dritten Siegelbereiche jeweils ein an die Stirnflächenbereiche angrenzender Bereich des Verpackungsmaterials in der Ebene des Oberseitenbereichs vom Produkt nach außen absteht. Gemäß aus dem Stand der Technik bekannter Verpackungsprinzipien hätte es eher nahe gelegen, einen derartigen Bereich nach innen auf die Produkt-Oberseite zu falten. Durch das erfindungsgemäße untypische Falten des genannten Bereichs nach außen wird jedoch ein Bereich erzeugt, der anschließend mit solchen Bereichen des Verpackungsmaterials versiegelt werden kann, die vom Oberseitenbereich des Verpackungsmaterials nach außen abstehen.
Es ist erfindungsgemäß jedoch nicht zwingend, dass sich der genannte, an den Stirnflächenbereich angrenzende Bereich in der Ebene des Oberseitenbereichs befindet. Alternativ wäre es auch möglich, dass sich dieser Bereich entlang einer beliebigen anderen Ebene vom Produkt weg erstreckt. Es muss lediglich sichergestellt werden, dass sich die miteinander zu versiegelnden Bereiche des Verpackungsmaterials unmittelbar vor dem Siegelvorgang innerhalb einer gemeinsamen Ebene befinden.

Die Erfindung ermöglicht auf besonders vorteilhafte Weise, dass sämtliche Siegelvorgänge zwischen zumindest einem Siegelbacken und zumindest einem Gegensiegelbacken ausgeführt werden können. Es ist also nicht nötig, einen Siegelvorgang gegen das Produkt selbst auszuführen, bei dem das Produkt als Gegensiegelbacken wirken würde. Insofern kann erfindungsgemäß sichergestellt werden, dass das Produkt durch die Siegelvorgänge weder verformt noch durch hohe Siegeltemperaturen negativ beeinflusst wird.

Die zweiten und dritten Siegelbereiche werden bevorzugt jeweils zwischen zwei äußeren, im Wesentlichen L-förmigen Siegelbacken einerseits und einem Gegensiegelbacken andererseits erzeugt. Der Gegensiegelbacken kann dabei hinsichtlich seiner Abmessungen mit dem jeweiligen Stirnflächenbereich des Verpackungsmaterials bzw. mit den Abmessungen der Produkt-Stirnfläche korrespondieren. Diese erfindungsgemäße Variante wird im Rahmen der Figurenbeschreibung noch näher erläutert.

Das erfindungsgemäß einzusetzende Verpackungsmaterial wird vorteilhafterweise einstückig ausgebildet und weist insbesondere eine Kreuzform auf, bei der von einem Basisbereich jeweils in entgegengesetzter Richtung zwei Seitenlaschen und zwei Stirnlaschen abstehen. Der Basisbereich steht dabei bevorzugt an allen vier Seiten über den Unterseitenbereich hervor.
Alternativ zu der genannten Kreuzform ist auch eine rechteckige Form eines einstückigen Verpackungsmaterials einsetzbar, in diesem Fall wird dann allerdings mehr Verpackungsmaterial benötigt.

Das Verpackungsmaterial besteht bevorzugt aus einer Kunststofffolie mit einem Aluminiumanteil, jedoch sind auch beliebige andere Materialien einsetzbar, an denen ein Siegelvorgang grundsätzlich durchführbar ist.

Weitere bevorzugte Ausführungsformen sind in den Unteransprüchen erläutert. Die Erfindung wird nachfolgend anhand eines Beispiels unter Bezugnahme auf die Figuren erklärt. In diesen zeigen:
- Fig. 1 a-e: eine schematische perspektivische Ansicht von schräg oben, in der insgesamt fünf Verfahrensschritte zur Durchführung eines möglichen erfindungsgemäßen Verfahrens dargestellt sind,
- Fig. 2 a-e: eine Darstellung entsprechend Fig. 1 von schräg unten,
- Fig. 3: eine perspektivische Ansicht einer Siegelvorrichtung zur Er- zeugung des erfindungsgemäßen ersten Siegelbereichs, und
- Fig. 4: eine perspektivische Ansicht einer Siegelvorrichtung zur Er- zeugung der zweiten oder dritten erfindungsgemäßen Siegel- bereiche.

Die Fig. 1a, 2a zeigen einen kreuzförmigen Zuschnitt eines Verpackungsmaterials 10, welcher gemäß Fig. 2a aus einem rechteckigen Basisbereich 12, zwei in entgegengesetzter Richtung vom Basisbereich 12 abstehenden Seitenlaschen 14 und zwei in entgegengesetzter Richtung vom Basisbereich 12 abstehenden Stirnlaschen 16 besteht. Seitenlaschen 14 und Stirnlaschen 16 verlaufen dabei senkrecht zueinander, wobei die Erstreckung der Seitenlaschen 14 vom Basisbereich 12 weg deutlich größer bemessen ist als die entsprechende Erstreckung der Stirnlaschen 16. Dies ist dadurch bedingt, dass die Seitenlaschen 14 nicht nur zur teilweisen Bedeckung der Produkt-Seitenflächen sondern auch zur Bedeckung der Produkt-Oberseite zur Ausbildung des ersten Siegelbereichs vorgesehen sind, wohingegen die Funktion der Stirnlaschen 16 lediglich darin besteht, die Produkt-Stirnflächen teilweise zu bedecken und Teile des zweiten und dritten Siegelbereichs auszubilden.

Der Basisbereich 12 ist größer bemessen als die Produkt-Unterseite, so dass er an allen vier Seiten über den aus Fig. 1a ersichtlichen Unterseitenbereich 18 hervorsteht. Der Unterseitenbereich 18 ist in Fig. 1a mit durchgezogenen Linien eingezeichnet und dient bei der fertigen Verpackung dazu, die Produkt-Unterseite vollständig zu bedecken. Dementsprechend ist der Unterseitenbereich 18 im Wesentlichen genauso groß bemessen, wie die Produkt-Unterseite, wobei ein Vergleich der Fig. 1a und 2a deutlich macht, dass der Unterseitenbereich 18 wesentlich kleiner ist als der Basisbereich 12.

Ferner sind aus Fig. 1a zwei Seitenflächenbereiche 20 sowie zwei Stirnflächenbereiche 22 ersichtlich, welche sich jeweils gegenüberliegen und sich vom Unterseitenbereich 18 weg erstrecken, so dass der Unterseitenbereich 18 mit den Seitenflächenbereichen 20 und den Stirnflächenbereichen 22 letztlich wiederum insgesamt eine Kreuzform bildet, welche vollständig innerhalb der Kreuzform des Verpackungsmaterials 10 liegt.

Die in Fig. 1a gezeigten Seitenflächenbereiche 20 dienen bei der fertigen Verpackung dazu, die beiden einander gegenüberliegenden Produkt-Seitenflächen jeweils vollständig zu bedecken. Eine entsprechende Funktion haben die Stirnflächenbereiche 22 hinsichtlich der Produkt-Stirnflächen.

Für die Erzeugung der erfindungsgemäßen Siegelbereiche ist es von Bedeutung, dass sich die Seitenflächenbereiche 20 sowie die Stirnflächenbereiche 22 gemäß Fig. 1 a nicht bis an den Rand des Verpackungsmaterials 10 erstrecken, so dass zwischen dem äußeren Ende der Seitenflächenbereiche 20 bzw. Stirnflächenbereiche 22 und der Umfangslinie des Verpackungsmaterials 10 ein Abstand verbleibt, der im Fall der Stirnflächenbereiche 22 zur Ausbildung des zweiten und dritten Siegelbereichs dienen kann und im Fall der Seitenflächenbereiche 20 zur Bedeckung der Produkt-Oberseite und zur Ausbildung des ersten Siegelbereichs.

Zur Durchführung des erfindungsgemäßen Verpackungsvorgangs ist es möglich, ein zu verpackendes Produkt mit seiner Produkt-Unterseite auf den Unterseitenbereich 18 des Verpackungsmaterials 10 aufzulegen und das Produkt dann derart durch eine Faltkulisse, beispielsweise nach unten, zu bewegen, dass die Seitenflächenbereiche 20 und die Stirnflächenbereiche 22 nach oben gefaltet werden, so wie dies in den Fig. 1b und 2b dargestellt ist. Ein entsprechendes Faltverfahren ist in der bereits genannten Patentanmeldung DE 10 2004 055 007.7 der Anmelderin beschrieben. Alternativ ist es möglich, das Verpackungsmaterial 10 mittels eines Stempels, dessen Abmessungen dem zu verpackenden Produkt entsprechen, durch eine Faltkulisse zu drücken, so dass das Verpackungsmaterial 10 wiederum eine Form gemäß den Fig. 1b und 2b erhält, woraufhin der Stempel wieder vom Verpackungsmaterial entfernt wird. Auf diese Weise erhält man dann ein oben offenes Behältnis gemäß den Fig. 1b und 2b, in das das Produkt eingeführt oder eingespritzt werden kann. Ein Einspritzen ist insbesondere beim Verpacken von Frischkäse sinnvoll.
In allen genannten Fällen ist es möglich, das Verpackungsmaterial 10 mit oder ohne Produkt in einer beliebigen Richtung durch eine Faltkulisse zu drücken oder ziehen, also beispielsweise sowohl nach unten, wie vorstehend erläutert, als auch nach oben oder in einer horizontalen Richtung.

Unabhängig von der Art der Einbringung des Produktes liegt also am Ende des Verfahrensschritts gemäß den Fig. 1b und 2b ein einseitig offenes Behältnis aus Verpackungsmaterial 10 vor, in welchem sich ein Produkt befindet, wobei letzteres in den Fig. 1b und 2b aus Gründen der Übersichtlichkeit nicht dargestellt ist. In diesem Zustand wird das Verpackungsmaterial mit dem darin befindlichen Produkt in einer nicht dargestellten Aufnahme gehalten, um so eine ausreichende Stabilität sicherzustellen.

Wesentlich für das hier beschriebene Verfahren ist die Tatsache, dass die aus Fig. 1a ersichtlichen Bereiche 24 des Verpackungsmaterials 10, welche außenseitig an die Stirnflächenbereiche 22 angrenzen, erfindungsgemäß vom Produkt weg gefaltet werden und somit nicht auf der Produkt-Oberseite zu liegen kommen. Dieses Wegfalten der Bereiche 24 erfolgt derart, dass die Bereiche 24 in der Ebene der Produkt-Oberseite vom Produkt abstehen. Dabei erstrecken sich die Bereiche 24 über die gesamte Breite der jeweiligen Produkt-Stirnfläche. Die vorstehend erläuterten Bereiche 24 des Verpackungsmaterials sind besonders gut aus den Fig. 1b, 2b und 2c ersichtlich.

Ausgehend von dem Verfahrensschritt gemäß den Fig. 1b und 2b werden die außenseitig an die Seitenflächenbereiche 20 angrenzenden Oberseitenbereiche 26 um jeweils 90° auf die Produkt-Oberseite aufeinander zu gefaltet, so dass sie gemeinsam die Produkt-Oberseite vollständig bedecken. In demjenigen Bereich, in dem sich die Oberseitenbereiche 26 auf der Produkt-Oberseite berühren, werden sie um jeweils 90° nach oben gefaltet, so dass sich eine senkrecht nach oben von der mit Verpackungsmaterial bedeckten Produkt-Oberseite abstehende Siegellasche 28 ergibt, die aus den Endabschnitten der beiden Oberseitenbereiche 26 besteht. In dieser Position ergibt sich eine flächige Berührung zwischen nach außen von den Oberseitenbereichen 26 abstehendem Verpackungsmaterial und den vorstehend erläuterten Bereichen 24, die von den Stirnflächenbereichen 22 nach außen abstehen.

In der erläuterten Position gemäß den Fig. 1c und 2c kann dann gemäß Fig. 3 ein erster Siegelvorgang durchgeführt werden, indem zwei Siegelbacken 30 parallel zur Produkt-Oberseite aufeinander zu bewegt werden bis die Siegellasche 28 zwischen den Siegelbacken 30 eingeklemmt ist und ein Siegelvorgang zur Ausbildung des erfindungsgemäßen ersten Siegelbereichs erfolgen kann. Ein entsprechender Siegelvorgang ist wiederum in der Patentanmeldung DE 10 2004 055 007.7 beschrieben.

Nach der Durchführung des Siegelvorgangs gemäß den Fig. 1c, 2c und 3 ist die Produkt-Oberseite versiegelt, die Siegelbacken 30 können wieder entfernt werden und die versiegelte Siegellasche 28 kann auf die Produkt-Oberseite geklappt werden, so dass sich eine Form des Verpackungsmaterials 10 gemäß den Fig. 1d und 2d ergibt.

In der Folge werden nun mittels zweier L-förmiger Siegelbacken 32 und einem Gegensiegelbacken 34 die erfindungsgemäßen zweiten und dritten Siegelbereiche erzeugt. Dazu wird der Gegensiegelbacken 34, dessen Form an die Größe des Stirnflächenbereichs 22 angepasst ist, parallel zum Stirnflächenbereich 22 nach oben verfahren, bis er den Stirnflächenbereich 22 vollständig bedeckt. In dieser Position liegt der vorstehend erläuterte Bereich 24 des Verpackungsmaterials 10 an der Oberkante des Gegensiegelbackens 34 an. Weiterhin liegen auch die in Fig. 2c schraffierten Bereiche 36 des Verpackungsmaterials an den Seitenkanten des Gegensiegelbackens 34 an. Die Bereiche 36 erstrecken sich dabei in der Ebene der Seitenflächenbereiche 20 vom Produkt weg und verlaufen über die gesamte Höhe der Stirnflächenbereiche 22. Somit grenzen die beiden Bereiche 36 und der Bereich 24 unmittelbar aneinander an und verlaufen entlang dreier Seiten des Stirnflächenbereichs 22. Folglich sind die Bereiche 24, 36 all denjenigen Seiten des Stirnflächenbereichs 22 zugeordnet, die keine Faltlinie 38 (Fig. 2c) mit dem Unterseitenbereich 18 ausbilden.

In der Folge werden nun die beiden L-förmigen Siegelbacken 32 gemäß Fig. 4 in Richtung des Gegensiegelbackens 34 bewegt, bis die Siegelbacken 32 und der Gegensiegelbacken 34 die beiden Bereiche 36 und den Bereich 24 zwischen sich einklemmen. Anschließend kann dann ein Siegelvorgang erfolgen, mit dem dann der erfindungsgemäße zweite Siegelbereich erzeugt wird. Danach kann dann mit dem anderen Stirnflächenbereich 22 in entsprechender Weise verfahren werden, so dass hierdurch der erfindungsgemäße dritte Siegelbereich geschaffen wird.

Nach Erzeugung der ersten, zweiten und dritten Siegelbereiche ist die Verpackung dicht verschlossen, da der erste, entlang der Siegellasche 28 verlaufende Siegelbereich unmittelbar am versiegelten Bereich 24 (Fig. 2c) anliegt, so dass die ersten, zweiten und dritten Siegelbereiche letztlich entlang miteinander verbundener Linien verlaufen, welche die Verpackung vollständig versiegeln.

In einem letzten Verfahrensschritt kann dann der über den Oberseitenbereich 26 und die Seitenflächenbereiche 20 nach außen überstehende Bereich des Verpackungsmaterials 10 auf die beiden Stirnflächenbereiche 22 gefaltet werden, so dass sich eine kompakte, quaderförmige und tropfdichte Produktverpackung gemäß den Fig. 1e und 2e ergibt.

### Bezugszeichenliste

- 10: Verpackungsmaterial
- 12: Basisbereich
- 14: Seitenlaschen
- 16: Stirnlaschen
- 18: Unterseitenbereich
- 20: Seitenflächenbereich
- 22: Stirnflächenbereich
- 24: Bereich
- 26: Oberseitenbereich
- 28: Siegellasche
- 30: Siegelbacken, Gegensiegelbacken
- 32: Siegelbacken
- 34: Gegensiegelbacken
- 36: Bereich
- 38: Faltlinie

## Patentansprüche

1. Verfahren zum Verpacken von Produkten, insbesondere von feuchten Produkten, bei dem ein flächiges Verpackungsmaterial (10) unter Ausbildung von Faltlinien derart an den Außenflächen eines Produktes positioniert ist, dass dieses vom Verpackungsmaterial (10) vollständig umschlossen ist, wobei das Verpackungsmaterial (10) zunächst angrenzend an einen Unterseitenbereich (18) derart unter Ausbildung von Seiten- und Stirnflächenbereichen (20, 22) gefaltet wird, dass ein einseitig offenes Behältnis entsteht,
**dadurch gekennzeichnet,**
**dass** Abschnitte des Verpackungsmaterials (10), die im Bereich einander gegenüberliegender Produkt-Seitenflächen über den Rand des einseitig offenen Behältnisses überstehen, unter Bedeckung der Produkt-Oberseite des Produktes so weit aufeinander zu gefaltet werden, bis sie sich berühren, um dann in einem ersten Siegelbereich (28) miteinander versiegelt zu werden, und
**dass** in einem zweiten und dritten Siegelbereich Abschnitte (24, 36) des Verpackungsmaterials, die im Bereich einander gegenüberliegender Stirnflächenbereiche (22) vom Produkt nach außen abstehen, mit solchen Bereichen des Verpackungsmaterials (10) versiegelt werden, die vom Oberseitenbereich (26) und von den Seitenflächenbereichen (20) des Verpackungsmaterials (10) vom Produkt nach außen abstehen.

2. Verfahren nach Anspruch 1,
**dadurch gekennzeichnet,**
**dass** sich der zweite Siegelbereich (24, 36) entlang dreier Seiten des einen Stirnflächenbereichs (22) erstreckt, wobei diese drei Seiten an den Oberseitenbereich (26) und die zwei Seitenflächenbereiche (20) angrenzen, und dass sich der dritte Siegelbereich (24, 36) entlang dreier Seiten des anderen Stirnflächenbereichs (22) erstreckt, wobei auch diese drei Seiten an den Oberseitenbereich (26) und die zwei Seitenflächenbereiche (20) angrenzen.

3. Verfahren nach einem der vorhergehenden Ansprüche,
**dadurch gekennzeichnet,**
**dass** das Verpackungsmaterial (10) vor den Faltvorgängen in einer ersten Richtung eine Länge besitzt, die größer ist als das Doppelte der Summe aus der Breite und der Höhe des Produktes und einer zweiten, senkrecht zur ersten Richtung verlaufenden Richtung eine Länge, die größer ist die Summe aus der Länge und der doppelten Höhe des Produktes.

4. Verfahren nach einem der vorhergehenden Ansprüche,
**dadurch gekennzeichnet,**
**dass** nach der Erzeugung des einseitig offenen Behältnisses und vor Versiegelung der zweiten und dritten Siegelbereiche (24, 36) jeweils ein an die Stirnflächenbereiche (22) angrenzender Bereich (24) in der Ebene des Oberseitenbereichs (26) vom Produkt nach außen absteht.

5. Verfahren nach einem der vorhergehenden Ansprüche,
**dadurch gekennzeichnet,**
**dass** sämtliche Siegelvorgänge zwischen zumindest einem Siegelbacken (30, 32) und zumindest einem Gegensiegelbacken (30, 34) ausgeführt werden.

6. Verfahren nach einem der vorhergehenden Ansprüche,
**dadurch gekennzeichnet,**
**dass** die zweiten und dritten Siegelbereiche (34, 36) jeweils zwischen zwei äußeren, im Wesentlichen L-förmigen Siegelbacken (32) einerseits und einem hinsichtlich seiner Abmessungen mit dem jeweiligen Stirnflächenbereich (32) korrespondierenden Gegensiegelbacken (34) andererseits erzeugt werden.

7. Verfahren nach einem der vorhergehenden Ansprüche,
**dadurch gekennzeichnet,**
**dass** das Verpackungsmaterial (10) einstückig ausgebildet ist und insbesondere im Wesentlichen eine Kreuzform aufweist, bei der von einem Basisbereich (12) jeweils in entgegengesetzter Richtung zwei Seitenlaschen (14) und zwei Stirnlaschen (16) abstehen.

8. Verfahren nach Anspruch 7,
**dadurch gekennzeichnet,**
**dass** der Basisbereich (12) an allen vier Seiten über den Unterseitenbereich (18) hervorsteht.

## Claims

1. A method of packaging products, in particular moist products, wherein an areal packaging material (10) is positioned at the outer surfaces of a product while forming fold lines such that said product is completely surrounded by the packaging material (10), wherein the packaging material (10) is first folded adjacent to a lower side region (18) while forming side surface regions and end face regions (20, 22) such that a container open at one side is formed, **characterized in that**
sections of the packaging material (10) which project beyond the rim of the container open at one side in the region of mutually oppositely disposed product side surfaces are folded so far with respect to one another while covering the product upper side of the product until they contact one another in order then to be sealed with one another in a first sealing region (28); and
**in that**, in a second and third sealing region, sections (24, 36) of the packaging material which project outwardly from the product in the region of mutually oppositely disposed end face regions (22) are sealed with such regions of the packaging material (10) which project outwardly from the product from the upper side region (26) and from the side surface regions (20) of the packaging material (10).

2. A method in accordance with claim 1,
**characterized in that**
the second sealing region (24, 36) extends along three sides of the one end face region (22), with these three sides being adjacent to the upper side region (26) and to the two side surface regions (20); and **in that** the third sealing region (24, 36) extends along three sides of the other end face region (22), with these three sides also being adjacent to the upper side region (26) and to the two side surface regions (20).

3. A method in accordance with one of the preceding claims, **characterized in that**
the packaging material (10) has a length in a first direction before the folding procedures which is larger than twice the sum of the width and the height of the product and in a second direction extending perpendicular to the first direction has a length which is larger than the sum of the length and twice the height of the product.

4. A method in accordance with any one of the preceding claims, **characterized in that**
a respective region (24) adjacent to the end face regions (22) projects outwardly from the product in the plane of the upper end region (26) after the production of the container open at one side and before the sealing of the second and third sealing regions (24, 36).

5. A method in accordance with any one of the preceding claims, **characterized in that**
all sealing procedures are carried out between at least one sealing jaw (30, 32) and at least one counter-sealing jaw (30, 34).

6. A method in accordance with any one of the preceding claims, **characterized in that**
the second and third sealing regions (34, 36) are each produced between two outer sealing jaws (32) of essentially L shape, on the one hand, and a counter-sealing jaw (34) corresponding with respect to its dimensions to the respective end face region (32), on the other hand.

7. A method in accordance with claim 1 any one of the preceding claims,
**characterized in that**
the packaging material (10) is configured in one piece and is in particular of cruciform shape in which two side lugs (14) and two end face lugs (16) respectively project in opposite directions from a base region (12).

8. A method in accordance with claim 7,
**characterized in that**
the base region (12) projects beyond the lower side region (18) at all four sides.

## Revendications

1. Procédé pour emballer des produits, en particulier des produits humides, dans lequel un matériau d'emballage surfacique (10) est positionné sur les surfaces extérieures d'un produit en formant des lignes de pliage de telle façon que ce produit est entièrement entouré par le matériau d'emballage (10), dans lequel le matériau d'emballage (10) est tout d'abord plié de manière adjacente à une région du côté inférieur (18) et en réalisant des régions de surface latérales et des régions de surface frontales (20, 22), de telle façon qu'il en résulte un récipient ouvert sur un côté,
**caractérisé en ce que**
des portions du matériau d'emballage (10) qui dépassent, dans la région des surfaces latérales mutuellement opposées du produit, au-dessus de la bordure du récipient ouvert sur un côté, sont repliées les unes sur les autres en recouvrant le côté supérieur du produit aussi loin qu'elles viennent se toucher afin d'être scellées les unes avec les autres dans une première zone de scellement (28), et
**en ce que**, dans une seconde et une troisième zone de scellement, des portions (24, 36) matériau d'emballage qui dépassent vers l'extérieur depuis le produit dans la région des zones de surface frontales (22) mutuellement opposées, sont scellées avec celles des régions du matériau d'emballage qui dépassent vers l'extérieur du produit depuis la zone du côté supérieur (26) et depuis les zones de surface latérales (20) du matériau d'emballage (10).

2. Procédé selon la revendication 1,
**caractérisé en ce que** la seconde zone de scellement (24, 36) s'étend le long de trois côtés de l'une des zones de surface frontales (22), ces trois côtés étant adjacents à la zone du côté supérieur (26) et aux deux zones de surface latérales (20), et **en ce que** la troisième zone de scellement (24, 36) s'étend le long de trois côtés de l'autre zone de surface frontale (22), ces trois côtés étant également adjacents à la zone du côté supérieur (26) et aux deux zones de surface latérales (20).

3. Procédé selon l'une des revendications précédentes,
**caractérisé en ce que**
avant les opérations de pliage, le matériau d'emballage (10) possède dans une première direction une longueur qui est plus grande que le double de la somme de la largeur et de la hauteur du produit et possède dans une seconde direction, perpendiculaire à la première direction, une longueur qui est plus grande que la somme de la longueur et du double de la hauteur du produit.

4. Procédé selon l'une des revendications précédentes,
**caractérisé en ce que**, après réalisation du récipient ouvert sur un côté et avant scellement de la seconde et de la troisième zone de scellement (24, 36), une zone respective (24) adjacente aux zones de surface frontales (22) dépasse du produit vers l'extérieur dans le plan de la zone du côté supérieur (26).

5. Procédé selon l'une des revendications précédentes,
**caractérisé en ce que**
la totalité des opérations de scellement sont exécutées entre au moins une mâchoire de scellement (30, 32) et au moins une mâchoire de scellement (30, 34) antagoniste.

6. Procédé selon l'une des revendications précédentes,
**caractérisé en ce que** la seconde et la troisième zone de scellement (34, 36) sont engendrées respectivement d'une part entre deux mâchoires de scellement extérieures (32) essentiellement en forme de L, et d'autre part une mâchoire de scellement (34) antagoniste correspondant avec la zone de surface frontale (32) respective quant à ses dimensions.

7. Procédé selon l'une des revendications précédentes,
**caractérisé en ce que** le matériau d'emballage est réalisé d'un seul tenant, et présente en particulier sensiblement une forme en croix dans laquelle deux volets latéraux (14) et deux volets frontaux (16) dépassent depuis une zone de base (12) dans des directions respectivement opposées.

8. Procédé selon la revendication 7,
**caractérisé en ce que** la zone de base (12) dépasse sur tous les quatre côtés au-delà de la zone du côté inférieur (18).
